# FASCICULE DE BREVET EUROPEEN

(11) **EP 2 803 778 B1**
(45) Date de publication et mention de la délivrance du brevet: **25.05.2016**
(21) Numéro de dépôt: 13194937.2
(22) Date de dépôt: 28.11.2013
(51) Int. Cl.: E04B 7/16

(54) **Toiture à lames tournantes**
Dach mit drehbaren Lamellen
Roof with rotating blades

(30) Priorité: 27.03.2013 ES 201330367 U; 27.03.2013 ES 201330363 U
(43) Date de publication de la demande: 19.11.2014
(73) Titulaire: Producciones Mitjavila, S.A., 17730 Llers (ES)
(72) Inventeur: Mitjavila, Raymond, 66600 Rivesaltes (FR)
(74) Mandataire: Balder IP Law, S.L.

(56) Documents cités:
- EP-A2- 0 155 242
- AU-A1- 2007 237 309
- DE-A1- 3 640 376
- ES-A1- 2 073 954
- FR-A1- 2 701 977
- FR-A1- 2 947 845
- JP-A- H06 257 355

## Description

L'invention présente propose une toiture à lames tournantes qui permet une étanchéité importante et dont le montage est très simple.

### Arrière-plan technique de l'invention

On connaît déjà les toitures à lames tournantes, comprenant aux moins une poutre frontale et une poutre postérieure destinées à être disposées horizontalement, aux moins deux poutres latérales destinées à être disposées selon une direction de pente maximale et unies par leurs extrémités aux poutres frontale et postérieure, plusieurs lames adjacentes entre elles et parallèles aux poutres frontale et postérieure, chacune montée sur un axe de rotation disposé entre les poutres latérales, les lames étant unies à un profilé d'actionnement commun à toutes les lames et parallèle aux poutres latérales, les lames pouvant se déplacer entre une position d'ouverture maximale dans laquelle elles présentent un écartement maximum entre elles et une position de fermeture dans laquelle le bord frontal de chaque lame prend appui sur le bord postérieur de la lame adjacente.

L'objectif de ces structures est d'une part de fournir de l'ombre, et d'autre part de fournir une protection contre la pluie. JP H06 257355 divulgue une toiture selon le préambule de la revendication 1.

Pour cette dernière fonction, la complexité des structures de l'art antérieur présente des inconvénients, car, étant donné le grand nombre de pièces, il est difficile d'assurer l'étanchéité à un coût réduit et avec une complexité réduite.

### Description de l'invention

Pour surmonter les inconvénients de l'art antérieur, l'invention présente propose une toiture à lames tournante selon la revendication 1.

Autrement dit, l'articulation par un axe étant disposée à l'extrémité des lames, il est possible de placer les extrémités des lames au-dessus d'un profilé, ou d'une aile de profilé, dans laquelle est placé un joint d'étanchéité. Cela n'est pas possible lorsque les lames sont articulées par un axe de rotation central, car il y a des parties des lames qui se déplacent vers le haut et d'autres qui se déplacent vers le bas. Comme le montre l'invention présente, toute la lame, sauf évidemment la petite partie autour de l'axe, se déplace vers le bas lors de la fermeture, de sorte que le bord de l'extrémité de la lame va à l'encontre d'un joint d'étanchéité disposé sous ces bords.

Selon plusieurs caractéristiques optionnelles de l'invention:
- le profilé est en liaison avec une tige, à son tour fixée à un levier tournant actionné par un moteur tubulaire logé dans le profilé postérieur.
- les poutres latérales comprennent des extensions qui s'étendent sous les extrémités des lames en forme de canaux de collecte d'eau.
- ces extensions forment des canaux de collecte d'eau débouchant sur un canal constitué par une extension de la poutre frontale.
- l'extension de la poutre frontale comprend des trous d'égouttement disposés de manière à coïncider avec des poutres d'appui de la poutre frontale.
- la toiture comprend des poutres d'appui de la poutre frontale, ces poutres d'appui étant télescopiques pour la régulation de la hauteur de la poutre frontale.
- les lames présentent un profilé qui comporte, lorsque les lames se trouvent dans leur position de fermeture:
- Un bord d'appui orienté vers le haut sur son extrémité postérieure;
- Une languette d'appui sur son extrémité frontale;
   de sorte qu'en position de fermeture, le bord d'appui prend appui sur la languette d'appui.
- les lames restent disposées avec leurs surfaces supérieures et inférieures alignées lorsque les bords d'appui prennent appui sur les languettes d'appui des lames contiguës.
- les lames finales postérieure et frontale prennent appui sur des éléments fixes respectifs sur les extrémités.
- les bords d'appui comprennent un joint flexible.
- la structure comprend une poutre latérale additionnelle, et des lames additionnelles disposées entre la poutre latérale additionnelle et la poutre adjacente. C'est-à-dire que la structure peut être répétée latéralement.

### Brève description des dessins

Pour une meilleure compréhension de ce qui a été décrit, voici quelques dessins dans lesquels, schématiquement et uniquement à titre d'exemple non limitatif, on décrit un cas pratique de mode de réalisation. Les figures 6 à 15 concernent un mode de réalisation qui ne fait pas partie de l'invention.
La figure 1 est une vue en perspective éclatée de la toiture selon l'invention, montrant ses composants principaux.
La figure 2A est une section en élévation où l'on peut voir l'extrémité inférieure de la toiture.
La figure 2B est une perspective éclatée de l'extrémité inférieure de la toiture, qui permet de voir les éléments de canalisation de l'eau.
La figure 3 montre une perspective éclatée du détail du couvercle latéral de l'une des lames, et de l'axe d'articulation disposé à l'extrémité.
La figure 4 montre les éléments de la figure 3 assemblés, et une pièce d'union séparée.
La figure 5 est identique à la figure 4, mais l'axe est déjà fixé par pression dans le logement en forme de U de la pièce d'union et d'articulation en plastique.
La figure 6 est une autre perspective éclatée où l'on peut voir les parties supérieure et inférieure de la toiture, la poutre, une poutre latérale et une lame.
La figure 7 est une vue en perspective montée qui permet de voir la forme des profilés d'union des extrémités des lames supérieure et inférieure, dans une situation d'ouverture de la toiture.
La figure 8 montre les éléments de la figure 7, mais dans une position de fermeture, dans laquelle on obtient l'étanchéité par pression des joints des extrémités sur les lames.
La figure 9 est une section montrant la position de fermeture en section, et dans laquelle, par conséquent, les joints pressent les lames.
La figure 10 montre en détail et en perspective la position de fermeture de la toiture.
La figure 11 montre une perspective éclatée du détail du couvercle latéral de l'une des lames, et de l'axe d'articulation disposé à l'extrémité.
La figure 12 montre les éléments de la figure 9 assemblés, et une pièce d'union séparée.
La figure 13 est identique à la figure 10, mais l'axe a été fixé par pression dans le logement en forme de U de la pièce d'union et d'articulation en plastique.
La figure 14 est une section montrant clairement l'articulation des lames par leur centre.
La figure 15 montre l'actionnement du profilé d'actionnement inférieur moyennant une tige et un élément tournant solidaire du moteur tubulaire, disposé sur la poutre postérieure.
Las figures 16 et 17 montrent la possibilité de régulation de l'inclinaison de la toiture, grâce aux articulations entre profilés.

### Description de réalisations préférées

Comme on peut le voir sur la figure 1, l'invention concerne une toiture 1 à lames tournantes 2, comprenant aux moins une poutre frontale 3 et une poutre postérieure 4 destinées à être disposées horizontalement, aux moins deux poutres latérales 5, 6 destinées à être disposées selon une direction de pente maximale et unies par leurs extrémités aux poutres frontale 3 et postérieure 4, plusieurs lames 2 adjacentes entre elles et parallèles aux poutres frontale 3 et postérieure 4, chacune montée sur un axe de rotation 7 disposé entre les poutres latérales 5, 6, les lames 2 étant unies à un profilé d'actionnement 8 commun à toutes les lames 2 et parallèle aux poutres latérales 5, 6, les lames 2 pouvant se déplacer entre une position d'ouverture maximale dans laquelle elles présentent un écartement maximum entre elles et une position de fermeture dans laquelle le bord frontal de chaque lame 2 prend appui sur le bord postérieur de la lame 2 adjacente.

Concrètement, l'invention présente est caractérisée par le fait que les axes de rotation 7 sont disposés sur une extrémité inférieure des lames 2, et les points de liaison entre les lames 2 et le profilé 8 sont disposés sur l'autre extrémité des lames 2, de sorte qu'il est possible d'obtenir une grande étanchéité grâce à la disposition de joints d'étanchéité d'appui latéraux dans les canaux 13 des poutres latérales.

Comme on peut le voir sur la figure 6, le profilé 8 est en liaison avec une tige 9, à son tour fixée à un levier tournant 10 actionné par un moteur tubulaire M logé dans le profilé postérieur 4.

Comme on peut le voir sur la figure 1, les poutres latérales 5, 6 comprennent des extensions 13, 14 qui s'étendent sous les extrémités des lames en forme de canaux de collecte d'eau. L'eau collectée par ces canaux débouche, comme on peut l'apprécier sur la figure 2B, sur un canal constitué par une extension 15 de la poutre frontale 3.

L'extension de la poutre frontale 3 comprend des trous d'égouttement 16 disposés de manière à coïncider avec des poutres d'appui 17 de la poutre frontale 3, comme on peut l'apprécier sur la figure 6. Ces poutres d'appui peuvent comporter intérieurement des tubes de PVC optionnels T pour faire l'égouttement, comme on peut le voir sur la figure 1.

Comme on peut le voir sur la figure 3, les lames 2 présentent un profilé qui comporte, lorsque les lames 2 se trouvent dans leur position de fermeture:
- Un bord d'appui 11 orienté vers le haut sur son extrémité postérieure;
- Une languette d'appui 12 sur son extrémité frontale;
de sorte qu'en position de fermeture, le bord d'appui 11 prend appui sur la languette d'appui 12, très avantageusement avec interposition d'un joint flexible J. De la sorte, on obtient l'étanchéité entre les lames successives.

De préférence, la toiture est conçue pour que les lames 2 soient disposées avec leurs surfaces supérieure et inférieure alignées lorsque les bords d'appui prennent appui sur les languettes d'appui des lames contiguës.

Finalement, la toiture comprend des articulations entre les poutres frontale 3 et postérieure 4 et les poutres latérales 5, 6, de sorte qu'il est possible de modifier l'inclinaison de la toiture. Ces articulations sont analogues à celles qui sont décrites dans la demande ES200930286 de la demanderesse.

Comme on peut l'apprécier dans les figures 3 à 5, la structure comprend des pièces d'union 18 entre les axes de la lames 2 et les poutres latérales 5, 6. Ces pièces d'union 18 sont en plastique et comprennent un réceptacle en forme de U et pourvu d'un rétrécissement dans sa partie supérieure, de sorte elles forment un emboîtement des extrémités des axes par pression. Ces pièces sont assemblées à l'avance sur les poutres latérales, et par conséquent, pour l'installateur, l'assemblage des lames est plus facile, car il a seulement à faire une fixation à pression.

Les figures 7 à 9 concernent une toiture 1' à lames tournantes 2', comprenant aux moins une poutre frontale 3' et une poutre postérieure 4' destinées à être disposées horizontalement, aux moins deux poutres latérales 5', 6' destinées à être disposées selon une direction de pente maximale et unies par leurs extrémités aux poutres frontale 3' et postérieure 4', plusieurs lames 2' adjacentes entre elles et parallèles aux poutres frontale 3' et postérieure 4', chacune montée sur un axe de rotation 7' disposé entre les poutres latérales 5', 6', les lames 2' étant unies de chaque côté à un profilé d'actionnement inférieur 8' commun à toutes les lames 2' et parallèle aux poutres latérales 5', 6', les lames 2' pouvant se déplacer entre une position d'ouverture maximale dans laquelle elles présentent un écartement maximum entre elles et une position de fermeture dans laquelle le bord frontal de chaque lame 2' prend appui sur le bord postérieur de la lame 2' adjacente.

Concrètement, la toiture comprend un profilé d'union 13' commun des extrémités supérieures des lames 2', et dans laquelle:
- le profilé d'actionnement inférieur 8 commun à toutes les lames 2' comprend une aile 21' s'étendant latéralement en dessous des lames 2' et en direction de celles-ci et pourvue d'un joint d'étanchéité inférieur interne 14';
- le profilé d'union 13' commun des extrémités supérieures des lames 2' comprend une aile 22' s'étendant latéralement au-dessus des lames 2' et en direction de celles-ci et pourvue d'un joint d'étanchéité supérieur interne 15';

De sorte que, dans la position de fermeture, le joint d'étanchéité inférieur interne 14' presse les lames 2' inférieurement et le joint d'étanchéité supérieur interne 15' presse les lames supérieurement.

Donc, en actionnant le pantographe multiple constitué par le profilé d'actionnement 8', le profilé supérieur 13' et les lames, celles-ci sont pressées latéralement par les extrémités des ailes des profilés, où sont disposées les joints, de sorte qu'on obtient une bonne étanchéité. On peut apprécier cet effet en perspective sur la figure 10.

Comme on peut le voir sur la section de la figure 9, le profilé d'actionnement inférieur 8' commun à toutes les lames 2' comprend une aile 23' s'étendant latéralement en dessous des lames 2' et en direction opposée à celles-ci et présente un profilé en forme de canal C1' de collecte de l'eau qui ait pu s'écouler, et qui débouchera finalement jusqu'au profilé frontal 5'.

De plus, comme on peut le voir sur la figure 9, les poutres latérales 5', 6' comprennent une aile inférieure 24' s'étendant en dessous et en direction des lames, comprenant l'aile 23' du profilé d'actionnement inférieur 8' commun à toutes les lames 2' s'étendant latéralement en dessous des lames 2' et en direction opposée à celles-ci et pourvue d'un joint d'étanchéité inférieur externe 16' destiné à être en contact avec la surface supérieure 24' de l'aile inférieure, de sorte que l'on évite les coups lors de l'arrivée à la position d'ouverture maximale.

Les poutres latérales 5', 6' comprennent une rainure d'extrémité latérale supérieure S', et dans laquelle le profilé d'union 13' commun des extrémités supérieures des lames 2' comprend une aile 25' s'étendant latéralement au-dessus des lames 2' et en direction opposée à celles-ci et pourvue d'un joint d'étanchéité supérieur externe 17', de sorte que, dans la position de fermeture, ce joint d'étanchéité supérieur externe 17' presse le fond de la rainure d'extrémité latérale supérieure S'.

Comme on peut le voir sur les figures 11 a 12, on prévoit des pièces d'union 18' entre les axes de la lames 2' et les poutres latérales 5', 6'. Ces pièces d'union 18' sont en plastique et comprennent un réceptacle en U et pourvu d'un rétrécissement dans sa partie supérieure, de sorte qu'ils forment un emboîtement des extrémités des axes par pression.

Comme on peut le voir sur la figure 14, on prévoit des poutres d'appui 17' de la poutre frontale. Ces poutres d'appui 17' de la poutre frontale comprennent dans leur intérieur des tubes d'égouttement T'.

La toiture comprend des articulations entre les poutres frontales 3' et postérieure 4' et les poutres latérales 5', 6', de sorte qu'il est possible de modifier l'inclinaison de la toiture. Ces articulations sont analogues à celles qui sont décrites dans le brevet ES200930286 de la demanderesse. Une fois la partie postérieure du coffre fixée à la façade, le profilé pivotant permet la régulation de l'angle des poutres 5' ou 6'. On peut procéder de même avec la poutre frontale 3', qui est équipée du même système pivotant.

La possibilité de régulation de la pente est représentée sur les figures 16 et 17, une régulation qui est possible grâce aux articulations entre profilés. Les couvercles supérieurs correspondants sont aussi articulés, de sorte qu'ils s'adaptent aussi à l'inclinaison.

Comme on peut le voir sur la figure 15, le profilé d'actionnement inférieur 8' est en liaison avec une tige 9', à son tour fixée à un levier tournant 10' actionné par un moteur tubulaire M' logé dans le profilé postérieur 4'.

Comme les lames sont articulées par un axe central, il n'y a pas besoin d'un effort important pour manoeuvrer le système et il est possible d'utiliser un moteur 12V avec batterie et cellule photovoltaïque en transformant ainsi le système en un système autonome.

De plus, comme la transmission se fait avec un profilé de manoeuvre inférieur 8, il est possible d'installer un toit de protection pour toute la partie de motorisation et un logement intégré de batterie et cellule au niveau de la poutre postérieure.

Bien que référence ait été faite à un mode de réalisation particulier de l'invention, il est évident pour l'homme de l'art que la toiture décrite est susceptible de nombreuses variations et modifications, et que tous les détails mentionnés peuvent être remplacés par d'autres techniquement équivalents, sans sortir du cadre de protection défini par les revendications annexées.

## Revendications

1. Toiture (1) à lames tournantes (2), comprenant aux moins une poutre frontale (3) et une poutre postérieure (4) destinées à être disposées horizontalement, aux moins deux poutres latérales (5, 6) destinées à être disposées selon une direction de pente maximale et unies par leurs extrémités aux poutres frontale (3) et postérieure (4), plusieurs lames (2) adjacentes entre elles et parallèles aux poutres frontale (3) et postérieure (4), chacune montée sur un axe de rotation (7) disposé entre les poutres latérales (5, 6), les lames (2) étant unies à un profilé d'actionnement (8) commun à toutes les lames (2) et parallèle aux poutres latérales (5, 6), les lames (2) pouvant se déplacer entre une position d'ouverture maximale dans laquelle elles présentent un écartement maximum entre elles et une position de fermeture dans laquelle le bord frontal de chaque lame (2) prend appui sur le bord postérieur de la lame (2) adjacente, les axes de rotation (7) sont disposés dans la position d'ouverture maximale sur l'extrémité inférieure des lames (2), et les points de liaison entre les lames (2) et le profilé (8) sont disposés sur l'autre extrémité des lames (2), de sorte qu'il est possible d'obtenir une grande étanchéité grâce à la disposition de joints d'étanchéité d'appui latéraux en-dessous les extrémités inférieures des lames (2),
**caractérisée en ce que** la toiture comprend des pièces d'union (18)
entre les axes des lames (2) et les poutres latérales (5, 6), les pièces d'union (18) sont en plastique et comprennent un réceptacle en forme de U et pourvu d'un rétrécissement dans sa partie supérieure, de sorte qu'elles forment un emboîtement des extrémités des axes par pression.

2. Toiture selon la revendication 1, dans laquelle le profilé (8) est en liaison avec une tige (9), à son tour fixée à un levier tournant (10) actionné par un moteur tubulaire (M) logé dans le profilé postérieur (4).

3. Toiture selon la revendication 1, dans laquelle les poutres latérales (5, 6) comprennent des extensions (13, 14) qui s'étendent sous les extrémités des lames en forme de canaux de collecte d'eau.

4. Toiture selon la revendication 3, dans laquelle les extensions (13, 14) formant des canaux de collecte d'eau débouchent sur un canal constitué par une extension (15) de la poutre frontale (3).

5. Toiture selon la revendication 4, dans laquelle l'extension de la poutre frontale (3) comprend des trous d'égouttement (16) disposés de manière à coïncider avec des poutres d'appui (17) de la poutre frontale (3).

6. Toiture selon l'une des revendications antérieures, comprenant des poutres d'appui (17) de la poutre frontale, comprenant avantageusement dans leur intérieur des tubes d'égouttement (T).

7. Toiture selon l'une des revendications antérieures, dans laquelle les lames (2) présentent un profilé qui présente, lorsque les lames (2) se trouvent dans leur position de fermeture:
- Un bord d'appui (11) orienté vers le haut sur son extrémité postérieure;
- Une languette d'appui (12) sur son extrémité frontale;
de sorte qu'en position de fermeture, le bord d'appui (11) prend appui sur la languette d'appui (12).

8. Toiture selon la revendication 7, dans laquelle toutes les lames (2) restent disposées avec leurs surfaces supérieures et inférieures alignées lorsque les bords d'appui prennent appui sur les languettes d'appui des lames contiguës.

9. Toiture selon l'une des revendications antérieures, dans laquelle les lames finales postérieure et frontale prennent appui sur des éléments fixes respectifs sur les extrémités.

10. Toiture selon la revendication 3, dans laquelle les bords d'appui comprennent un joint flexible.

11. Toiture selon l'une des revendications antérieures; comprenant une poutre latérale additionnelle, et des lames additionnelles disposées entre la poutre latérale additionnelle et la poutre adjacente.

12. Toiture selon l'une des revendications antérieures, comprenant des articulations entre les poutres frontale (3) et postérieure (4) et les poutres latérales (5, 6).

## Patentansprüche

1. Dachstruktur (1) mit drehbaren Lamellen (2), umfassend mindestens einen vorderen Träger (3) und einen hinteren Träger (4), welche vorgesehen sind, horizontal angeordnet zu sein, mindestens zwei Längsträger (5, 6), welche vorgesehen sind, entlang einer Richtung maximaler Neigung angeordnet und an ihren Enden mit dem vorderen Träger (3) und dem hinteren Träger (4) verbunden zu sein, eine Vielzahl von zueinander benachbarter und zu dem vorderen Träger (3) und dem hinteren Träger (4) paralleler Lamellen (2), welche jeweils auf einer Drehachse (7) montiert sind, die zwischen den Längsträgern (5, 6) angeordnet ist, wobei die Lamellen (2) mit einem für alle Lamellen (2) gemeinsamen und zu den Längsträgern parallelen (5, 6) Betätigungsprofil (8) verbunden sind, wobei die Lamellen (2) zwischen einer maximalen Öffnungsstellung, in welcher sie einen maximalen Abstand voneinander aufweisen, und einer Schließstellung, in welcher sich die Vorderkante einer jeden Lamelle (2) an der Hinterkante der angrenzenden Lamelle (2) abstützt, bewegbar sind, wobei die Drehachsen (7) in der maximalen Öffnungsposition an dem unteren Ende der Lamellen (2) angeordnet sind, und die Verbindungsstellen zwischen den Lamellen (2) und dem Profil (8) am anderen Ende der Lamellen (2) angeordnet sind, so dass es möglich ist, eine hohe Dichtigkeit dank der Anordnung von seitlichen Anlagedichtungen unterhalb der unteren Enden der Lamellen (2) zu erhalten, **dadurch gekennzeichnet, dass** die Dachstruktur Verbindungsteile (18) zwischen den Achsen der Lamellen (2) und den Längsträgern (5, 6) umfasst, wobei die Verbindungsteile (18) aus Kunststoff bestehen und eine U-förmige und mit einer Verengung im oberen Teil versehene Aufnahme aufweisen, so dass sie eine Einlassung der Enden der Achsen durch Druck bilden.

2. Dachstruktur nach Anspruch 1, wobei das Profil (8) mit einer Stange (9) verbunden ist, welche ihrerseits an einem Drehhebel (10) angebracht ist, welcher durch einen in dem hinteren Träger (4) angeordneten Rohrmotor (M) angetrieben wird.

3. Dachstruktur nach Anspruch 1, wobei die Längsträger (5, 6) Vorsprünge (13, 14) aufweisen, welche sich unter den Enden der Lamellen in Form von Kanälen zur Samznlung von Wasser erstrecken.

4. Dachstruktur nach Anspruch 3, wobei die Vorsprünge (13, 14) Kanäle zur Sammlung von Wasser bilden, welche in einem durch einen Vorsprung (15) des vorderen Träger (3) gebildeten Kanal münden.

5. Dachstruktur nach Anspruch 4, wobei der Vorsprung des vorderen Trägers (3) Tropflöchern (16) aufweist, welche derart angeordnet sind, dass sie mit Stützpfosten (17) des vorderen Trägers (3) zusammentreffen.

6. Dachstruktur nach einem der vorhergehenden Ansprüche, umfassend Stützpfosten (17) des vorderen Trägers, welche vorzugsweise in ihrem Inneren Tropfrohre (T) aufweisen.

7. Dachstruktur nach einem der vorhergehenden Ansprüche, wobei die Lamellen (2) ein Profil aufweisen, das, wenn sich die Lamellen (2) in ihrer Schließposition befinden, aufweist:
- eine nach oben ausgerichtete Stützkante (11) an seinem hinteren Ende;
- eine Stützzunge (12) an seinem vorderen Ende;
so dass sich in der Schließstellung die Stützkante (11) an der Stützzunge (12) abstützt.

8. Dachstruktur nach Anspruch 7, wobei alle Lamellen (2) mit ihrer Ober- und Unterseite fluchtend angeordnet sind, wenn sich die Stützkante auf den Stützzungen der benachbarten Lamellen abstützen.

9. Dachstruktur nach einem der vorhergehenden Ansprüche, wobei die vordere und die hintere Abschiusslamelle sich auf entsprechenden an den Enden befestigten Elementen abstützen.

10. Dachstruktur nach Anspruch 3, wobei die Stützkanten eine flexible Dichtung umfassen.

11. Dachstruktur nach einem der vorhergehenden Ansprüche; umfassend einen zusätzlichen Längsträger, und zwischen dem zusätzlichen Längsträger und dem benachbarten Träger angeordnete zusätzliche Lamellen.

12. Dachstruktur nach einem der vorhergehenden Ansprüche, mit Gelenken zwischen dem vorderen Träger (3) und dem hinteren Träger (4) und den Längsträgern (5, 6).

## Claims

1. A roof (1) with rotating strips (2), including at least one frontal beam (3) and one posterior beam (4) designed to be placed horizontally, at least two lateral beams (5, 6) designed to be placed in a maximal slope position and attached to the frontal (3) and posterior (4) beams at their extremity, a series of strips (2) adjacent to each other and parallel to the frontal (3) and posterior (4) beams, each mounted on a rotational axis (7) placed between the lateral beams (5, 6), the strips (2) being attached to an activating mechanism (8) common to all strips (2) and positioned parallel to the lateral beams (5, 6), the strips (2) being only able to move between a maximal opening position in which they are maximally separated from each other and a closed position in which the frontal border of each strip (2) lays on the posterior edge of the adjacent strip (2), the axes of rotation (7) are placed in maximal opening position on the inferior extremity of the strips (2), and the union points between the strips (2) and the activating mechanism (8) are placed on the other extremity of the strips (2), such that it is possible to obtain a great waterproof sealing by changing the placement of the sealing joints and providing them with lateral support below the inferior extremity of the strips (2), **characterised by** the inclusion of union pieces (18) within the roof between the axes of the strips (2) and the lateral beams (5, 6). The union pieces (18) are made of plastic and include a U-shaped container and a narrowing in their superior part, so as to form a pressure-based fitting for the extremities of the axes.

2. A roof according to claim 1, in which the activating mechanism (8) is linked to a shaft (9), in turn linked to a rotating lever (10) activated by a tubular motor (M) located in the posterior profile (4).

3. A roof according to claim 1, in which the lateral beams (5,6) include extensions (13,14) that extend under the extremities of the strips to form a water collection system.

4. A roof according to claim 3, in which the extensions (13,14) forming a water collection system terminate on a common channel formed by an extension (15) of the frontal beam (3).

5. A roof according to claim 4, in which the extension of the frontal beam (3) includes drip holes (16) placed so that they coincide with the support beams (17) of the frontal beam (3).

6. A roof according to any of the anterior claims, which includes support beams (17) for the frontal beam, and these support beams contain drip collection tubes (T).

7. A roof according to any of the anterior claims, in which the strips (2) include a profile which includes, when the strips (2) are in the closed position:
- A support edge (11) oriented towards the upper part of their posterior extremity;
- A support tab (12) on their frontal extremity;
such that in the closed position, the support edge (11) is supported by the support tab (12).

8. A roof according to claim 7, in which all strips (2) remain placed with their superior and inferior surfaces aligned when the support edges are supported by the support tabs of the contiguous strips.

9. A roof according to any of the anterior claims, in which the last posterior and frontal strips are supported on fixed elements at their extremity.

10. A roof according to claim 3, in which the support edges include a flexible joint.

11. A roof according to any of the anterior claims, including an additional lateral beam, and additional strips placed between the additional lateral beam and the adjacent beam,

12. A roof according to any of the anterior claims, including articulations between the frontal beam (3) and the posterior (4) and lateral beams (5, 6).
